# FASCICULE DE BREVET EUROPEEN

(11) **EP 0 520 045 B1**
(45) Date de publication et mention de la délivrance du brevet: **15.02.1995**
(21) Numéro de dépôt: 91919767.3
(22) Date de dépôt: 30.10.1991
(51) Int. Cl.: B65D 55/16

(54) **PARE-BOUCHON**
KORKENAUFFANGVORRICHTUNG
CORK CATCHER

(30) Priorité: 07.12.1990 IT 6530890 U
(43) Date de publication de la demande: 30.12.1992
(73) Titulaire: CANANZI, Walter, I-47037 Rimini (IT)
(72) Inventeur: Cananzi, Walter, I-47037 Rimini (IT); Rughi, Giovannino, I-47038 Santarcangelo (IT)
(86) Numéro de dépôt international: IT9100090
(87) Numéro de publication internationale: WO9210409

(56) Documents cités:
- EP-A- 0 056 320

## Description

L'invention concerne un objet qui élimine le danger au moment du débouchage des bouteilles contenant du vin mousseux et conserve l'effet de l'explosion qui est signe de joie appreciée.

Actuellement, on se fie à l'adresse de la main pour éliminer la force violente du bouchon qui sort. On se sert aussi d'une"pince"similaire au casse-noisettes ou bien d'un tire-bouchon special qui est utilisé par le sommelier pour le champagne.

Dans ce cas, l'usage de la main ou desdits outils présente l'inconvenient de supprimer l'explosion et par conséquent d'éliminer le bruit désiré.

Cependant, la majeure partie des gens se fient dangereusement à l'adresse de la main pour détourner la violence du bouchon afin de conserver le bruit du bouchon initial.

Dans tous les cas, l'usage de la main n'est pas fiable car elle n'est pas en mesure de contrôler le bouchon. De cette façon on risque de blesser des personnes accidentellement.

Les outils précédemment cités sont très sûrs. Cependant on les utilise très rarement pour permettre l'explosion.

Le but de cette invention est d'éliminer les inconvénients cités ci-dessus.

L'invention résout le problème qui consiste à parer le bouchon tout en conservant le bruit classique au moment du débouchage des bouteilles de vin mousseux au moyen d'un objet réalisé en forme de capuchon constitué par une résille, de préference en matière plastique légère et flexible, qu'on doit enfiler sur le col de la bouteille au moment où l'ârret metallique ou "petite cage" est enlevé du bouchon et on est prêt pour le débouchage.

En agissant sur le bouchon à travers les mailles de la résille constituant l'objet en forme de capuchon, le bouchon, qui est poussé violemment par le gaz de fermentation sort de la façon habituelle en faisant le bruit classique désiré et reste à l'interieur du capuchon où l'élasticité de la résille en réduit immédiatement la poussée et le retient entre ses replis.

Par conséquent, la force restante du bouchon est insignifiante au moment où il est retenu. C'est pour cela que l'objet, qui est très léger, ne se transforme pas en un objet contondant. Il est donc sans danger même si par mégarde il n'est pas retenu.

Une manière de réaliser l'invention consiste à introduire une résille en forme de cylindre dans une autre résille de forme sensiblement identique. Après cela, elles sont liées d'un côté, de sorte que à l'intérieur se forment de pliages flexibles, et ouvertes de l'autre côté.

L'invention est caracterisée par la facilité de sa réalisation et par son coût peu élevé; elle est simple à réaliser et ne nécessite ni préparation à l'usage ni moyens de fixation.

En plus l'objet de l'invention n'est pas encombrant parce qu'une fois utilisé, il laisse instantanement la bouteille libre et ne gêne pas l'utilisateur quand il verse le vin mousseux dans les verres. Il ne se casse pas quand il tombe.

Les dessins illustrent à titre indicatif, mais pas en sens limitatif, un mode d'exécution préferé de l'invention.

La figure 1 représente un pare-bouchon ayant la forme d'un capuchon.

La figure 2 représente la section du capuchon selon la ligne AB.

La figure 3 montre le capuchon enfilé sur le goulot de la bouteille, le bouchon étant libéré de la cage qui en recouvre; elle montre clairement le bouchon à travers le résilles.

Le matériel de l'invention décrite ci-dessus, est remplaçable par des autres techniquement équivalents; la forme et les dimensions de l'objet de l'invention peuvent changer à la suite de particulaires nécessités estétiques, sans pour autant sortir du domaine de protection de l'invention.

## Revendications

1. Pare-bouchon, à utiliser au moment du débouchage des bouteilles de vin mousseux, caracterisé en ce qu' il est constitué en forme de capuchon par deux résilles tubulaires de forme sensiblement identique, de préférence en matière plastique légère, l'une introduite dans l'autre, que le capuchon est fermé d'un côté, de sorte qu' à l'intérieur sont formées de pliages flexibles, et ouvert de l'autre côté pour être enfilé sur le goulot d'une bouteille, et que ledit capuchon est dépourvu de dispositifs d'arrêt sur la bouteille.

2. Pare-bouchon, selon la revendication 1, caractérisé en ce qu'il est d'une longueur telle qu'il permet au bouchon, au moment de l'explusion, de sortir librement de la bouteille et de laisser passer le gaz de fermentation qui fait le bruit désiré.

3. Pare-bouchon, selon les revendications 1,2, caractérisé en ce que les pliages flexibles à l'intérieur du capuchon sauvent à amortir le choc dû au bouchon.

4. Pare-bouchon, realisé selon les revendications 1,2,3, caractérisé en ce que à travers les mailles des résilles on distingue clairement le goulot et le bouchon de la bouteille et qu'il est possible d'agir sur le bouchon à travers lesdites mailles des résilles en les rétenant avec la main pendant le débouchage.

## Claims

1. Cork catcher, to be used when uncorking a bottle of sparkling wine, characterized by the fact that it is shaped as a hood and consists of two nearly indentical tubular nets which go the one inside the other, preferably made of light plastic material, that the hood is closed on one end, so as to form a plurality of flexible folds inside, and open at the opposite end in order to envelop the neck of the bottle, and that the said hood cannot be fixed to the bottle.

2. Cork catcher according to claim 1, characterized by the fact that it is long enough to let a cork out of the bottle freely at the moment of expulsion and to let the alcoholic fermentation gas pass so as to hear the desired pop.

3. Cork catcher according to claims 1, 2, characterized by the fact that the flexible folds inside the hood help to soften the impact of the cork.

4. Cork catcher according to one of the claims 1, 2, 3, characterized by the fact that, through the meshes of the nets, the neck and the cork of the bottle can be clearly seen, and the cork can be gripped via the meshes by holding the meshes whilst opening the bottle.

## Patentansprüche

1. Korkenauffangvorrichtung zur Verwendung beim Entkorken von Schaumweinflaschen, dadurch **gekennzeichnet,** daß sie in Form einer Kapuze aus zwei gleich geformten röhrenförmigen Netzchen, vorzugsweise aus leichtem Kunststoffmaterial, ausgebildet ist, von denen das eine im Inneren des anderen angeordnet ist, daß diese Kapuze zum einen Ende hin geschlossen ist, wobei in ihrem Inneren flexible Falten gebildet werden, und zum anderen Ende hin offen ist, so daß sie über einen Flaschenhals gezogen werden kann, und daß diese Kapuze keine Vorrichtungen zur Befestigung an der Flasche aufweist.

2. Korkenauffangvorrichtung nach Anspruch 1, dadurch **gekennzeichnet,** daß sie eine solche Länge aufweist, daß es dem Korken bei dessen Ausstoßen ermöglicht wird, frei aus der Flasche herauszukommen und das Gärungsgas, welches das erwünschte Geräusch erzeugt, vorbeiströmen zu lassen.

3. Korkenauffangvorrichtung nach Anspruch 1 oder 2, dadurch **gekennzeichnet,** daß die flexiblen Falten im Inneren der Kapuze dazu dienen, den vom Korken verursachten Stoß zu dämpfen.

4. Korkenauffangvorrichtung nach einem der Ansprüche 1 bis 3, dadurch **gekennzeichnet,** daß Flaschenhals und Korken durch die Maschen der Netzchen deutlich unterscheidbar sichtbar sind und es möglich ist, durch die Maschen der Netzchen hindurch auf den Korken einzuwirken, indem man sie mit der Hand während des Entkorkens festhält.
